# EUROPÄISCHE PATENTSCHRIFT

(11) **EP 0 207 219 B1**
(45) Veröffentlichungstag und Bekanntmachung des Hinweises auf die Patenterteilung: **20.09.1989**
(21) Anmeldenummer: 86102805.8
(22) Anmeldetag: 04.03.1986
(51) Int. Cl.: E06B 9/20

(54) **Endstück für Rolltorprofile**
End piece for roller door profiles
Tronçon pour profils de porte à rouleau

(30) Priorität: 03.07.1985 DE 8519336 U
(43) Veröffentlichungstag der Anmeldung: 07.01.1987
(73) Patentinhaber: HÖRMANN KG BIELEFELD, D-33607 Bielefeld (DE)
(72) Erfinder: Hörmann, Michael, Dipl.-Ing., D-4803 Steinhagen/Westf. (DE)
(74) Vertreter: Flügel, Otto, Dipl.-Ing.

(56) Entgegenhaltungen:
- EP-A- 0 147 732

## Beschreibung

Die Erfindung betrifft ein Endstück für Rolltorprofile, die an ihrer Ober- und Unterseite sich über ihre gesamte Breite ersteckende, gebogene und als Gelenkstellen dienende Augen zum Einsetzen des nächstbenachbarten Rolltorprofils aufweisen, mit einem zumindest die seitlich offenen Augen des Rolltorprofils abdeckenden Abschlußteils, mit einem dazu in im wesentlichen senkrechte Ersteckung verlaufenden Halteteil zum Festlegen des Endstücks an dem Rolltorprofil und mit einer auf der dem Halteteil entgegengesetzten Seite des Abschlußteils angeordneten,- zum Lauf in einer seitlich angebrachten sowie einseitig offenen Führung bestimmten Windlast-Aufnahmevorrichtung, die sich jeweils zu der Ersteckung des Halteteils als auch des Abschlußteils senkrecht erstreckt und nach Art eines Hakens in die einseitig offene Führung reicht und diese Öffnung hintergreift, wobei die Windlast-Aufnahmevorrichtung aus zumindest einer Öffnung und einem in diese einsteckbaren Führungsstift besteht und die Achse der Öffnung sowohl senkrecht zur Erstreckung des Abschlußteils als auch des Halteteils verläuft und wobei die Öffnung als Durchgangsöffnung ausgebildet ist. Ein solches Endstück ist in der älteren, nicht vorveröffentlichten EP-A-147 732 offenbart (Stand der Technik nach 11.54 (3) EPÜ). Dabei ist der Führungsstift einseitig aus der Ausgangsöffnung herausragend und in dieser starr gelagert.

Der Erfindung liegt die Aufgabe zugrunde, das Endstück so weiterzubilden, daß auf dieses einwirkende Kräfte, z. B. durch Windlast, besser in das Rolltorprofil eingeleitet werden können.

Diese Aufgabe wird bei einem Endstück gemäß dem Oberbegriff des Hauptanspruchs erfindungsgemäß durch dessen kennzeichnende Merkmale gelöst.

Infolge der elastischen, vorzugsweise mittels einer Gummibuchse gummielastischen Lagerung des Führungsstiftes ist sichergestellt, daß der Führungsstift an beiden Seiten der einseitig offenen Führung bei Windlast zur Anlage kommt, so daß infolgedessen die Kräfte gleichmäßig auf beide Seiten der Führung eingeleitet werden können.

Eine zweckmäßige Ausgestaltung der Erfindung ist im Unteranspruch gekennzeichnet.

Ein bevorzugtes Ausführungsbeispiel der Erfindung wird nachfolgend unter Bezugnahme auf die Zeichnung näher erläutert. Es zeigt :
Fig. 1 das Endstück mit der Windlast-Aufnahmevorrichtung und einem Rolltorprofil als sprengbild in perspektivischer Darstellung ;
Fig. 2 das Endstück gemäß Figur 1, in Draufsicht, jedoch ohne eingesetzten Führungsstift;
Fig. 3 das Endstück gemäß Figur 2, in Seitenansicht und
Fig. 4 den Führungsstift der Windlast-Aufnahmevorrichtung.

Das insgesamt mit 5 bezeichnete Endstück dient zum seitlichen Festlegen an einem Rolltorprofil 6, welches an seiner Oberseite 7 und seiner Unterseite 8 sich über die gesamte Breite erstreckende gebogene und als Gelenkstellen dienende Augen 9 zum Einsetzen des nächst benachbarten Rolltorprofiles aufweist.

Das in Figur 2 näher dargestellte Endstück 5 weist im wesentlichen drei Bestandteile auf: ein die seitlich offenen Augen 9 abdeckendes Abschlußteil 10, ein im wesentlichen zu dessen Erstreckung senkrecht verlaufender Halteteil 11 zum Festlegen des Endstücks 5 an dem Rolltorprofil 6 und ein senkrecht zur Erstreckung des Halteteils 11 und senkrecht zur Erstreckung des Abschlußteils 10 verlaufende Windlast-Aufnahmevorrichtung 12, die alle einstückig miteinander in Form eines Zink-Druckgußteils ausgebildet sind.

Der Halteteil 11 ist als nur von einer Seite - hier mit Bezug auf die Figur 1 unten - an dem Rolltorprofil 6 anliegende Lasche ausgebildet, die eine entsprechende Krümmung in diesem Bereich aufweist. Die Lasche weist auf ihrer Oberseite einen Nietbolzen 13 auf, der senkrecht auf der Oberfläche der Lasche steht. Konzentrisch um den Nietbolzen 13 ist eine Mulde 14 angebracht. Ferner weist die Lasche auf derselben Seite einen sich quer zur Erstreckung des Halteteils 11, vorzugsweise senkrecht dazu erstreckenden Steg 15 auf, zwischen dem und dem Abschlußteil 10 der Nietbolzen 13 angeordnet ist. Die Lasche läuft konisch zu ihrem freien Ende 16 hin zu.

Die Windlast-Aufnahmevorrichtung 12 ist auf der dem Halteteil 11 entgegengesetzten Seite bezüglich des Abschlußteils 10 angeordnet und weist eine als Durchgangsbohrung ausgebildete Durchgangsöffnung 18 auf, deren Achse sowohl senkrecht zur Erstreckung des Halteteils 11 als auch senkrecht zur Erstreckung des Abschlußteils 10 verläuft. In diese Öffnung 18 wird ein Führungsstift 19 eingesetzt, der an beiden Seiten übersteht und in die einseitig offene - nicht gezeigte - Führung für das Rolltor hineinreicht und diese Öffnung an beiden Seiten hintergreift.

Der Führungsstift ist in Figur 4 näher dargestellt. Er ist in der Öffnung 18 mittels einer hohlzylindrisch ausgebildeten Gummibuchse 40 elastisch gelagert.

## Patentansprüche

1. Endstück (5) für Rolltorprofile (6), die an ihrer Ober- und Unterseite (7, 8) sich über ihre gesamte Breite ersteckende, gebogene und als Gelenkstellen dienende Augen (9) zum Einsetzen des nächstbenachbarten Rolltorprofils aufweisen, mit einem zumindest die seitlich offenen Augen des Rolltorprofils abdeckenden Abschlußteil (10), mit einem dazu in im wesentlichen senkrechte Erstreckung verlaufenden Halteteil (11) zum Festlegen des Endstücks (5) an dem Rolltorprofil (6) und mit einer auf der dem Halteteil (11) entgegengesetzten Seite des Abschlußteils (10) angeordneten, zum Lauf in einer seitlich angebrachten sowie einseitig offenen Führung bestimmten Windlast-Aufnahmevorrichtung (12), die sich jeweils zu der Erstreckung des Halteteils (11) als auch des Abschlußteils (10) senkrecht erstreckt und nach Art eines Hakens in die einseitig offene Führung reicht und diese Öffnung hintergreift, wobei die Windlast-Aufnahmevorrichtung (12) aus zumindest einer Öffnung (18) und einem in diese einsteckbaren Führungsstift (19) besteht und die Achse der Öffnung (18) sowohl senkrecht zur Erstreckung des Abschlußteils (10) als auch des Halteteils (11) verläuft und wobei die Öffnung als Durchgangsöffnung ausgebildet ist, in die der Führungsstift (19) elastisch gelagert und beiderseits der Durchgangsöffnung (18) überstehend eingreift.

2. Endstück nach Anspruch 1, dadurch gekennzeichnet, daß der Führungsstift (19) mittels einer Gummibuchse (40) gummielastisch gelagert ist.

## Claims

1. End piece (5) for roller door profiles (6) which comprise, on their upper and lower surfaces (7, 8), bent lugs (9) extending over the entire width thereof and serving as points of articulation, for the insertion of the adjacent roller door profile, having a terminal portion (10) which at least partially covers the laterally open lugs of the roller door profile, with a retaining portion (11) extending substantially perpendicularly thereto for securing the end piece (5) to the roller door profile (6) and with a wind load absorbing device (12) mounted on the side of the terminal portion (10) opposite the retaining portion (11) and intended to run in a guide which is provided laterally and is open on one side, said wind load absorbing device (12) extending perpendicularly to the direction of the retaining portion (11) as well as the terminal portion (10) and extending like a hook into the guide which is open on one side and engaging behind said opening, said wind load absorbing device (12) consisting of at least one opening (18) and a guide pin (19) insertable therein, and the axis of the opening (18) extending perpendicularly both to the direction of the terminal portion (10) and also to that of the retaining portion (11), said opening being in the form of a through-opening in which the guide pin (19) is resiliently mounted and engages so as to project on both sides of the through-opening (18).

2. End piece according to claim 1, characterised in that the guide pin (19) is resiliently mounted on rubber by means of a rubber bushing (40).

## Revendications

1. Tronçon (5) pour profils de porte à rouleau (6) qui comportent, à leurs extrémités supérieure et inférieure (7, 8) s'étendant sur toute leur largeur, courbés et des yeux servant de points d'articulation (9) pour l'insertion du profil pour porte à rouleau voisin (6), est muni d'un élément de blocage (10) recouvrant les yeux du profil pour porte à rouleau (6) ouverts latéralement et d'une pièce de support (11) s'étendant, dans ce but, essentiellement dans le sens perpendiculaire, pour la fixation du tronçon (5) sur le profil pour porte à rouleau (6), en outre, disposé du côté opposé à la pièce de support (11) de la pièce de blocage (10) pour le déplacement dans une pièce recevant la poussée du vent (12) déterminée ainsi qu'un guidage ouvert d'un seul côté apporté latéralement, qui s'étend perpendiculairement chaque fois au prolongement de la pièce de support (11) aussi bien qu'à la pièce de blocage (10) et à la façon d'un crochet pénètre dans le guidage ouvert d'un seul côté et s'engage dans cette ouverture, le dispositif recevant la poussée du vent (12) se composant d'au moins une ouverture (18) et d'une broche de guidage (19) insérable dans cette ouverture, et l'axe de l'ouverture (18) s'étend perpendiculairement aussi bien au prolongement de la pièce de blocage qu'à la pièce de support (11), l'ouverture étant sous forme d'ouverture de part en part, la broche de guidage (19) fait saillie dans ce cas des deux côtés de l'ouverture de part en part et y est supportée de façon élastique.

2. Tronçon selon la revendication 1, caractérisé en ce que la broche de guidage (19) est supportée élastiquement au moyen d'un manchon (40).
